# EUROPÄISCHE PATENTSCHRIFT

(11) **EP 4 407 121 B1**
(45) Veröffentlichungstag und Bekanntmachung des Hinweises auf die Patenterteilung: **22.07.2026**
(21) Anmeldenummer: 24152779.5
(22) Anmeldetag: 19.01.2024
(51) Int. Cl.: E04F 13/08, E04F 15/22

(54) **WAND- ODER BODENPANEEL MIT ZUR FISCHGRÄT-VERLEGUNG GEEIGNETEN VERRIEGELUNGSMITTELN**
WALL OR FLOOR PANEL WITH LOCKING MEANS SUITABLE FOR FISHBONE LAYING
PANNEAU MURAL OU DE PLANCHER AVEC MOYENS DE VERROUILLAGE APPROPRIÉS POUR LA POSE EN CHEVRONS

(30) Priorität: 20.01.2023 DE 202023100292 U
(43) Veröffentlichungstag der Anmeldung: 31.07.2024
(73) Patentinhaber: Surface Technologies GmbH & Co. KG, 15837 Baruth (DE)
(72) Erfinder: SIEDER, Andreas, 14974 Ludwigsfelde (DE); HANNIG, Hans-Jürgen, 51427 Bergisch Gladbach (DE)
(74) Vertreter: Michalski Hüttermann & Partner mbB

(56) Entgegenhaltungen:
- WO-A1-2005/098163

## Beschreibung

Die vorliegende Erfindung betrifft ein Wand- oder Bodenpaneel mit zur Fischgrät-Verlegung geeigneten Verriegelungsmitteln.

Wand- oder Bodenpaneel im erfindungsgemäßen Sinn sind dabei dekorierte Platten bzw. Dekorpaneele und sind an sich als solche bekannt und werden beispielsweise im Innenausbau als Boden oder Wandbelag genutzt. Unter dem Begriff Wandpaneel sind dabei auch Paneele zu verstehen, welche zur auch Deckenbekleidung geeignet sind. Die Paneele bestehen üblicherweise aus einem Träger beziehungsweise Kern aus einem festen Material, beispielsweise einem Holzwerkstoff, Kunststoff oder einem Kompositmaterial, der auf mindestens einer Seite mit einer Dekorschicht und einer Deckschicht sowie gegebenenfalls mit weiteren Schichten, beispielsweise einer zwischen Dekor- und Deckschicht angeordneten Verschleißschicht, versehen ist. Die Dekorschicht wird üblicherweise aus einem bedruckten Papier oder eine direkt auf den Träger oder ein auf diesen zunächst aufgebrachten Dekoruntergrund gedrucktes Dekor gebildet. Insbesondere der sogenannte Direktdruck von Dekor auf einen Träger bzw. einen zunächst auf den Träger aufgebrachten Dekoruntergrund mittel Direktdruckverfahren wie z.B. Tintenstrahldruck hat dabei in den letzten Jahren zunehmend an Bedeutung in der einschlägigen Industrie gewonnen.

Verfahren zur Herstellung von Dekorpaneelen auf Basis von Trägern aus Holzwerkstoffen wie z.B. HDF- oder MDF-Platten sind hinlänglich bekannt. So offenbart die WO 2009/080772 beispielsweise ein Verfahren zur Herstellung eines dekorierten Laminats mit einem plattenförmigen Kern aus Holz oder Holzwerkstoff.

Unabhängig vom gewählten Werkstoff des Trägers werden die so erhaltenen Platten als Großplatten mit dem Mehrfachen der Fläche eines letztendlichen Dekorpaneels bedruckt und anschließend in einzelne, üblicherweise rechteckige Paneele aufgeteilt. Die so erhaltenen Paneele können dann an den Panelkanten mit Profilierungen versehen werden, mittels welcher sich die einzelnen Dekorpaneele zu einer verbundenen Fläche zusammenfügen lassen.

Aus dem Bereich des klassischen Parketts sind sogenannte Fischgrät- oder Ährenmuster bekannt, bei welchem periodisch angeordnete Parkettstäbe meist eine Translationssymmetrie im rechten Winkel, 45° oder 30° zum rechten Winkel aufweisen.

Zur Erreichung eines solchen Verlegemusters müssen die sowohl die langen Kanten eines Paneels, als auch die kurzen Kanten eines Paneels miteinander verbindbar sein. Im Bereich des klassischen Parketts mit einer einfachen Nut-/Feder-Profilierung an den jeweiligen Paneelkanten ist dies ohne weiteres möglich, da die an den Lang- und Kurzseiten vorgesehenen Nuten zu den an den jeweils anderen Lang- und Kurzseiten vorgesehenen Federn kompatible sind und nicht nur Kurz- bzw. Langseiten jeweils untereinander sondern auch Kurzseiten mit Langseiten verbindbar sind. Jedoch bedarf das Verbinden der Paneele miteinander einer aufwendigen Verklebung, um die Paneele mechanisch belastbar miteinander zu verbinden. An moderne Dekorbelege, unabhängig davon, ob sie aus dem Bereich des Echtholzparketts (auch als Engenieered Wood bezeichnet) oder im Bereich der Laminatpaneele oder Kunststoffpaneele stammen, besteht aber die Anforderung, dass diese klebefrei verlegt werden können. Entsprechende Verlegesysteme sind bespielweise als Klick-Laminat oder auch Klick-Parkett bekannt.

Bei den meisten der dabei eingesetzten klebefreien Verriegelungssysteme sind jedoch jeweils nur die kurzen Kanten sowie die langen Kanten zueinander kompatible, so dass keine Verbindung zwischen einer langen Kante und einer kurzen Kante erfolgen kann. Dies ist jedoch für die zuvor beschriebene Verlegeform im Fischgrät notwendig. Um eine solche zu erreichen sind daher oftmals unterschiedliche Paneeltypen (A/B-Paneele) vorzusehen, die sich in den Verbindungsmitteln an ihren jeweiligen Kanten unterschieden. Ein solche Vorsehen unterschiedlicher Paneeltypen ist jedoch logistisch aufwendig und insbesondere im Bereich des Do-it-Yourself Marktes nicht erwünscht.

Aus der DE 20 2019 103 690 ist ein Paneel bekannt, das rechteckig ist und lange und kurze Kanten aufweist, wobei das Paneel an jeder langen Kante und an jeder kurzen Kante einen Kopplungsteil umfasst, der es ermöglicht, das Paneel mit einem anderen derartigen Paneel zu verkoppeln; wobei der Kopplungsteil an der einen langen Kante eine Feder und eine abwärts gerichtete Verriegelungsnut umfasst; wobei die Kopplungsteile an der anderen langen Kante und an den kurzen Kanten jeweils eine Nut und eine Verriegelungslippe umfassen; wobei die Verriegelungslippe an jeder der anderen langen Kante und der kurzen Kanten die betreffende Nut nach unten begrenzt und ein aufwärts gerichtetes Verriegelungselement umfasst; wobei die Feder konfiguriert ist, um mit der Nut an jeder der anderen langen Kante und der kurzen Kanten eines anderen derartigen Paneels zusammenzuwirken, um eine vertikale Verriegelung zwischen den betreffenden Kanten zu bewirken; und wobei die abwärts gerichtete Verriegelungsnut konfiguriert ist, um mit dem aufwärts gerichteten Verriegelungselement an jeder der anderen langen Kante und der kurzen Kanten eines anderen derartigen Paneels zusammenzuwirken, um eine horizontale Verriegelung zwischen den betreffenden Kanten zu bewirken.

Aus der WO 1997/ 47843 ist ein Paneel bekannt bei dem der Kopplungsteil an der einen langen Kante konfiguriert ist, um mit dem Kopplungsteil an der anderen langen Kante eines anderen derartigen Paneels zusammenzuwirken. Der Kopplungsteil an der einen kurzen Kante ist konfiguriert, um mit dem Kopplungsteil an der anderen kurzen Kante eines anderen derartigen Paneels zusammenzuwirken. Die zusammenwirkenden Kopplungsteile bilden sowohl an den langen als auch an den kurzen Kanten eine verriegelnde Feder-und-Nut-Verbindung. Das ist eine Feder-und-Nut-Verbindung, die nicht nur eine vertikale, sondern auch eine horizontale Verriegelung zwischen den verkoppelten Kanten bewirkt. Die vertikale Verriegelung wird durch das Zusammenwirken zwischen der Feder und der Nut bewirkt. Die horizontale Verriegelung wird dadurch erhalten, dass eine Verriegelungslippe in eine abwärts gerichtete Verriegelungsnut greift.

Das Dokument WO 2005/098163 beschreibt Paneele, von denen lediglich ein Typ notwendig ist, um Fischgrätmuster zu erhalten. Die Kopplungsteile an den langen Kanten bilden in verkoppeltem Zustand eine verriegelnde Feder-und-Nut-Verbindung. Die Kopplungsteile an den kurzen Kanten sind identisch ausgeführt und sind konfiguriert, um mit jedem der Kopplung steile an den langen Kanten zusammenzuwirken. Die praktischen Beispiele der Kopplungsteile an den kurzen Kanten sind jedoch ziemlich komplex oder sorgen nicht für eine adäquate Verriegelung. So wird die vertikale Bewegung der kurzen Kanten in verkoppeltem Zustand nicht immer beschränkt. Dies hat als nachteilige Folge, dass ein Risiko von Höhenunterschieden entsteht. Ein Paneel gemäß dem Oberbegriff des Anspruchs 1 ist aus diesem Dokument bekannt.

Die aus dem Stand bekannten Lösungen zeigen jedoch oftmals den Nachteil einer nicht hinreichenden mechanischen Stabilität der Paneelverbindungen, so dass diese sich unter Belastung lösen.

Die Aufgabe der vorliegenden Erfindung ist es daher ein verbessertes Wand- oder Bodenpaneel anzugeben, mit welchem sich geometrisch aufwendige Verlegemuster wie insbesondere Fischgrätmuster einfach bereitstellen lassen, ohne dass es der Bereitstellung unterschiedlicher Paneeltypen bedarf.

Gelöst wird diese Aufgabe durch ein Wand- oder Bodenpaneel gemäß Anspruch 1. Ausgestaltungen eines solchen Dekorpaneels finden sich in den abhängigen Ansprüchen sowie der nachfolgenden Beschreibung.

Es wird somit ein Wand- oder Bodenpaneel vorgeschlagen, aufweisend jeweils zwei gegenüberliegende lange Kanten sowie zwei gegenüberliegende kurze Kante wobei das Paneel an jeder langen Kante und an jeder kurzen Kante wenigstens ein Verbindungsmittel aufweist, das es ermöglicht, das Paneel mit einem weiteren Paneel an den langen Kanten untereinander sowie an den langen Kanten und den kurzen Kanten zu verbinden. Das Verbindungsmittel an einer der langen Kanten umfasst eine Feder und wenigstens eine abwärts gerichtete Verriegelungsnut und eine aufwärts gerichtete Verriegelungsnut sowie ein aufwärts gerichteter Rasthaken. Das Verbindungsmittel an der anderen langen Kante weist einen Rasthaken und eine im wesentlichen horizontal verlaufende Verriegelungsnut auf. An den kurzen Kanten umfasst das Verbindungsmittel eine Feder und wenigstens eine erste abwärts gerichtete Verriegelungsnut und eine zweite abwärts gerichtete Verriegelungsnut, sowie einen Rastabsatz. Zur Verbindung des Verbindungsmittels an einer der langen Kanten mit dem Verbindungsmittel an einer der anderen langen Kanten sind die abwärts gerichtete Verriegelungsnut und der Rasthaken derart ausgestaltete, dass der Rasthaken im verbundenen Zustand der Verbindungsmittel in die Verriegelungsnut kontaktschlüssig zwischen einer distalen Nutfläche und einer proximalen Hakenfläche eingreift und sich der aufwärts gerichteter Rasthaken des Verriegelungselementes der langen Kanten über eine Kopffläche gegen eine Nutdecke der im Wesentlichen horizontal verlaufenden Nut des Verriegelungselements abstützt. Zur Verbindung des Verbindungsmittels an einer der langen Kanten mit dem Verbindungsmittel an den kurzen Kanten ist eine Feder des Verbindungselementes derart ausgestaltete, dass im verbundenen Zustand der Verbindungsmittel die Feder in die abwärts gerichtete Verriegelungsnut kontaktschlüssig zwischen einer proximalen Nutwand und einer distalen Federfläche sowie vorzugsweise kontaktschlüssig zwischen einer proximalen Hakenfläche und einer proximalen Federfläche sowie vorzugsweise kontaktschlüssig zwischen einer basalen Vorsprungfläche eines Vorsprungs des Verbindungselements und einer apikalen Federfläche der Feder des Verbindungselements eingreift. Zur Verbindung des Verbindungsmittels an einer der langen Kanten mit dem Verbindungsmittel an den kurzen Kanten ist die Feder des Verbindungselementes derart ausgestaltet, dass im verbundenen Zustand der Verbindungsmittel die apikale Federfläche der Feder vorzugsweise kontaktschlüssig zu einer basale Vorsprungsfläche eines proximalen Vorsprungs des Verbindungselements ist und eine Nutwandfläche der abwärts gerichteten Verriegelungsnut vorzugsweise kontaktschlüssig zu der proximalen Hakenfläche des Rasthaken des Verbindungselements ist und eine Fußfläche eines Federfußes des Verbindungselements kontaktschlüssig zu einer apikalen Hakenarmfläche des Rasthaken ist.

Es hat sich gezeigt, dass es mit dem erfindungsgemäßen Wand- oder Bodenpaneel möglich ist, geometrisch aufwendige Verlegemuster wie beispielsweise Fischgrätmuster auch auf großen Verlegeflächen einfach und anwenderfreundlich bereitzustellen welche über eine verbesserte mechanische Stabilität der Paneelverbindungen verfügen.

Unter dem Begriff "Dekorpaneel" sind im Sinne der Erfindung insbesondere Wand-, Decken, Tür- oder Bodenpaneele zu verstehen, welche ein auf eine Trägerplatte aufgebrachtes Dekor aufweisen. Dekorpaneele werden dabei in vielfältiger Weise sowohl im Bereich des Innenausbaus von Räumen als auch zur dekorativen Verkleidung von Bauten, beispielsweise im Messebau, verwendet. Eine der häufigsten Einsatzbereiche von Dekorpaneelen ist deren Nutzung als Fußbodenbelag. Die Dekorpaneele weisen dabei vielfach ein Dekor auf, welches eine Dekorvorlage, meist einen Naturwerkstoff, nachempfinden soll.

Beispiele für solche nachempfundenen Naturwerkstoffe sind Holzarten wie beispielsweise Ahorn, Eiche, Birke, Kirsche, Esche, Nussbaum, Kastanie, Wenge oder auch exotische Hölzer wie Panga-Panga, Mahagoni, Bambus und Bubinga. Darüber hinaus werden vielfach Naturwerkstoffe wir Steinoberflächen oder Keramikoberflächen nachempfunden.

Der Träger oder Kern eines erfindungsgemäßen Dekorpaneels kann beispielsweise ein Träger auf Basis eines Naturwerkstoffs, eines Kunststoffes eines Holz-Kunststoff-Komposite-Werkstoffes (WPC) oder auch eines Mineral-Kunststoff-Komposite-Werkstoff (SPC) bereitgestellt werden. Auch Schichtstrukturen aus mehreren der genannten Materialien können verwendet werden, beispielsweise Gipskarton- oder Holz-Kunststoff-Schichtplatten.

Beispielsweise kann die Trägerplatte bzw. der Träger aus einem thermoplastischen, elastomeren oder duroplastischen Kunststoff ausgebildet sein. Auch Platten aus Mineralien wie natürliche und künstliche Steinplatten, Betonplatten, Gipsfaserplatten, WPC-Platten (aus einem Gemisch von Kunststoff und Holz), SPC-Platten (aus einem Gemisch von mineralischen Füllstoffen, wie beispielsweise einem Schichtsilikat, und Kunststoff) sowie Platten aus natürlichen Rohstoffen wie Kork und Holz können erfindungsgemäß als Träger eingesetzt werden. Auch Platten aus Biomasse als Naturwerkstoff wie Stroh, Maisstroh, Bambus, Laub, Algenextrakte, Hanf, Ölpalmenfasern, können erfindungsgemäß verwendet werden. Des Weiteren sind Recyclingwerkstoffe aus den genannten Materialien im Rahmen des erfindungsgemäßen Verfahrens einsetzbar. Ferner können die Platten auf Basis des Naturwerkstoffs Cellulose, wie etwa aus Papier oder Pappe ausgestaltet sein.

Holzwerkstoffe im Sinne der Erfindung sind dabei neben Vollholzwerkstoffen auch Materialien wie beispielsweise Brettsperrholz, Brettschichtholz, Stabsperrholz, Funiersperrholz, Furnierschichtholz, Funierstreifenholz und Biegesperrholz. Darüber hinaus sind unter Holzwerkstoffen im Sinne der Erfindung auch Holzspanwerkstoffe wie beispielsweise Spanpressplatten, Strangpressplatten, Grobspanplatten (Oriented Structural Board, OSB) und Spanstreifenholz sowie auch Holzfaserwerkstoffe wie beispielsweise Holzfaserdämmplatten (HFD), mittelharte und harte Faserplatten (MB, HFH), sowie insbesondere mitteldichte Faserplatten (MDF) und hochdichte Faserplatten (HDF) zu verstehen. Auch moderne Holzwerkstoffe wie Holz-Polymer-Werkstoffe (Wood Plastic Composite, WPC), Sandwichplatten aus einem leichten Kernmaterial wie Schaumstoff, Hartschaum oder Papierwaben und einer darauf aufgebrachten Holzschicht, sowie mineralisch, beispielsweise mit Zement, gebundene Holzspanplatten bilden Holzwerkstoffe im Sinne der Erfindung. Auch Kork stellt dabei einen Holzwerkstoff im Sinne der Erfindung dar.

Im Sinne der Erfindung sind unter dem Begriff Faserwerkstoffe Materialien wie beispielsweise Papier und Vliese auf Basis pflanzlicher, tierischer, mineralischer oder auch künstlicher Fasern zu verstehen, ebenso wie Pappen. Beispiele sind Faserwerkstoffe aus pflanzlichen Fasern sind neben Papieren und Vliesen aus Zellstofffasern Platten aus Biomasse wie Stroh, Maisstroh, Bambus, Laub, Algenextrakte, Hanf, Baumwolle oder Ölpalmenfasern. Beispiele für tierische Faserwerkstoffe sind etwa keratinbasierte Materialien wie beispielsweise Wolle oder Rosshaar. Beispiele für mineralische Faserwerkstoffe sind aus Mineralwolle oder Glaswolle.

Weiterhin kann der Träger ein kunststoffbasierter Träger sein, also etwa einen Kunststoff aufweisen oder daraus bestehen. Beispiele für thermoplastische Kunststoffe sind Polyvinylchlorid, Polyolefine (beispielsweise Polyethylen (PE), Polypropylen (PP)), Polyamide (PA), Polyurethane (PU), Polystyrol (PS), Acrylnitril-Butadien-Styrol (ABS), Polymethylmethacrylat (PMMA), Polycarbonat (PC), Polyethylenterephthalat (PET), Polyetheretherketon (PEEK) oder Mischungen oder Co-Polymerisate dieser. Die Kunststoffe können übliche Füllstoffe enthalten, beispielsweise einem Schichtsilikat wie z.B. Talkum, Kalziumcarbonat (Kreide), Aluminiumoxid, Kieselgel, Quarzmehl, Holzmehl, Gips. Auch können sie in bekannter Weise eingefärbt sein. Insbesondere kann es vorgesehen sein, dass das Trägermaterial ein Flammschutzmittel aufweist.

Insbesondere thermoplastische Kunststoffe bieten auch den Vorteil, dass die aus ihnen hergestellten Produkte sehr leicht rezykliert werden können. Es können auch Recycling-Materialien aus anderen Quellen verwendet werden. Hierdurch ergibt sich eine weitere Möglichkeit zur Senkung der Herstellungskosten.

Gemäß einer Ausgestaltung des erfindungsgemäßen Wand- oder Bodenpaneels kann es vorgesehen sein, dass im verbundenen Zustand des Verbindungsmittel einer kurzen Kante mit einem Verbindungsmittel einer langen Kante zwischen der distalen Stirnfläche des aufwärts gerichteten Rasthaken und der proximalen Wandfläche des Verbindungselements ein kontaktfreier Raum ausgebildet ist.

Unter einem kontaktfreien Raum ist dabei im Sinne der Erfindung das Fehlen eines direkten Kontaktes zwischen entsprechenden Strukturelementen der Verriegelungsmittel zu verstehen. Die entsprechenden Strukturelemente berühren sich mithin in den entsprechenden Bereichen nicht.

Gemäß einer weiteren Ausgestaltung der Erfindung kann es vorgesehen sein, dass im verbundenen Zustand des Verbindungsmittel einer kurzen Kante mit einem Verbindungsmittel einer langen Kante zwischen der Hinterschneidungsfläche und der proximalen Nutwand der aufwärts gerichtete Verriegelungsnut eine Nutkammer ausgebildet ist.

Gemäß einer weiteren Ausgestaltung der Erfindung kann es vorgesehen sein, dass im verbundenen Zustand des Verbindungsmittel einer kurzen Kante mit einem Verbindungsmittel einer langen Kante zwischen der Nutdecke der abwärts gerichteten Nut des Verbindungselements der kurzen Kante und einer apikalen Hakenfläche des Rasthaken des Verbindungsmittels der langen Kante ein kontaktfreier Raum ausgebildet ist.

In einer weiteren alternativen Ausgestaltung der Erfindung kann es vorgesehen sein, dass Wand- oder Bodenpaneel gemäß einem der vorhergehenden Ansprüche, wobei im verbundenen Zustand des Verbindungsmittel einer langen Kante mit einem Verbindungsmittel einer zweiten kompatiblen langen Kante zwischen einer proximalen Nutwand der Verriegelungsnut des Verbindungsmittels der anderen langen Kante und der distalen Stirnfläche des Verbindungsmittel der ersten langen Kante ein kontaktfreier Raum ausgebildet ist.

In einer weiteren Ausgestaltung der Erfindung kann es vorgesehen sein, dass im verbundenen Zustand des Verbindungsmittel einer ersten langen Kante mit einem Verbindungsmittel einer zweiten kompatiblen langen Kante zwischen einer Nutdecke der Verriegelungsnut des Verbindungsmittels der zweiten langen Kante und der apikalen Hakenfläche des Rasthaken des Verbindungsmittels der ersten langen Kante ein kontaktfreier Raum ausgebildet ist.

In einer weiteren Ausgestaltung der Erfindung kann es vorgesehen sein, dass im verbundenen Zustand des Verbindungsmittel einer langen Kante mit einem Verbindungsmittel einer zweiten kompatiblen langen Kante zwischen einer proximalen Nutwand der horizontalen Verriegelungsnut des Verbindungsmittels der ersten langen Kante und der distalen Stirnfläche des aufwärts gerichteten Rasthaken des Verbindungsmittel der zweiten langen Kante ein kontaktfreier Raum ausgebildet ist. Dabei kann es vorgesehen sein, dass sich der kontaktfreie Raum zumindest teilweise entlang der apikalen Hakenarmfläche des Hakenarms des Verbindungsmittels der ersten langen Kante erstreckt.

Gemäß einer bevorzugten Ausgestaltung der Erfindung kann es vorgesehen sein, dass der Rastabsatz des Verbindungsmittels an den kurzen Kanten in Richtung der distalen Federfläche des Verbindungsmittels inkliniert ist. Unter "inkliniert" ist dabei im Sinne der Erfindung zu verstehen, dass die äußere distale Ecke des Rastabsatzes gegenüber einer Ebene der proximalen Wandfläche der abwärts gerichteten Verriegelungsnut in distaler Richtung verschoben ist und nicht in der Ebene der proximalen Wandfläche liegt. Vorzugsweise erfolgt eine solche Inklinierung im Wesentlichen bogenförmig.

Gemäß einer weiteren Ausgestaltung der Erfindung kann es vorgesehen sein, dass das Verbindungsmittel einer ersten lagen Kanten mittels einer Schwenkbewegung mit dem Verbindungsmittel einer zweiten kompatiblen langen Kanten verriegelbar ist. Das Verbindungsmittel der ersten Kante wird insoweit in das Verbindungsmittel der zweiten Kante eingewinkelt.

Gemäß einer weiteren Ausgestaltung der Erfindung kann es vorgesehen sein, dass das Verbindungsmittel der kurzen Kanten mittels einer im wesentlichen vertikal erfolgenden Fügebewegung mit den Verbindungsmitteln der langen Kanten verbindbar bzw. verriegelbar ist. Dabei kann es vorgesehen sein, dass zur endgültigen Verbindung bzw. Verriegelung der beiden Paneelkanten miteinander eine im Wesentlichen vertikale Kraft in Richtung des Verlegeuntergrundes ausgeübt wird. Solche Fügebewegung ist allgemein als push-to-lock bekannt.

Gemäß einer weiteren Ausgestaltung der Erfindung kann es vorgesehen sein, dass der Unterschied des Winkels der basale Vorsprungsfläche zur Vertikalen zum Winkel der proximale Hakenfläche zur Vertikalen, mithin die Winkeldifferenz, in einem Bereich zwischen ≥10° und ≤ 60°, vorzugsweise ≥15° und ≤ 50°, insbesondere ≥20° und ≤ 30° liegt. Hierdurch kann die Gefahr des Herausgleitens der miteinander verbundenen Verriegelungselemente der ersten langen Kante und der zweiten langen Kante, wie auch der ersten langen Kante und der kurzen Kante aus dem verbundenen Zustand signifikant verringert werden.

Die Erfindung wird nachfolgen anhand von Figuren weiter ausgeführt.
Fig. 1 beispielhaft erfindungsgemäße Paneele mit einer entsprechenden Zuordnung der Paneelkanten;
Fig. 2 zeigt beispielhaft ein erfindungsgemäß zu erzielendes Fischgrät-Verlegemuster;
Fig. 3 zeigt eine Ausgestaltung eines erfindungsgemäßen Verbindungsmittels an den kurzen Kanten eines Paneels;
Fig. 4 zeigt eine Ausgestaltung eines erfindungsgemäßen Verbindungsmittel an einer ersten langen Kante;
Fig. 5 zeigt eine Ausgestaltung eines erfindungsgemäßen Verbindungsmittel an einer zweiten langen Kante;
Fig. 6 zeigt eine alternative Ausgestaltung eines erfindungsgemäßen Verbindungsmittel an einer ersten langen Kante;
Fig. 7 zeigt eine alternative Ausgestaltung eines erfindungsgemäßen Verbindungsmittel an einer zweiten langen Kante;
Fig. 8 zeigt eine Verbindung eines Verbindungsmittel gemäß Fig. 5 einer langen Kante mit einem Verbindungsmittel einer kurzen Kante gemäß Fig. 3 vor einem letztendlichen Verbinden der Verbindungsmittel;
Fig. 9 zeigt die Verbindung aus Fig. 8 im verbundenen Zustand;
Fig. 10 zeigt eine Verbindung einer alternativen Ausgestaltung eines Verbindungsmittel einer langen Kante gemäß Fig. 7 mit einem Verbindungsmittel einer kurzen Kante gemäß Fig. 3 im verbundenen Zustand;
Fig. 11 zeigt eine Verbindung eines Verbindungsmittel gemäß Fig. 4 einer langen Kante mit einem Verbindungsmittel einer kurzen Kante gemäß Fig. 3 vor einem letztendlichen Verbinden der Verbindungsmittel;
Fig. 12 zeigt die Verbindung aus Fig. 11 im verbundenen Zustand;
Fig. 13 zeigt eine Verbindung eines Verbindungsmittel gemäß Fig. 4 einer langen Kante mit einem Verbindungsmittel einer langen Kante gemäß Fig. 5 vor einem letztendlichen Verbinden der Verbindungsmittel;
Fig. 14 zeigt die Verbindung aus Fig. 13 im verbundenen Zustand;
Fig. 15 11 zeigt eine Verbindung eines Verbindungsmittel gemäß Fig. 6 einer langen Kante mit einem Verbindungsmittel einer kurzen Kante gemäß Fig. 3 im verbundenen Zustand;
Fig. 16 zeigt eine Verbindung eines Verbindungsmittel gemäß Fig. einer langen Kante mit einem Verbindungsmittel einer langen Kante gemäß Fig. 7 vor einem letztendlichen Verbinden der Verbindungsmittel;
Fig. 17 zeigt die Verbindung aus Fig. 16 im verbundenen Zustand;
Fig. 18 zeigt eine Ausgestaltung eines erfindungsgemäßen Verbindungsmittels an den kurzen Kanten eines Paneels;
Fig. 19 zeigt eine alternative Ausgestaltung eines erfindungsgemäßen Verbindungsmittel an einer ersten langen Kante;
Fig. 20 zeigt eine Verbindung eines Verbindungsmittel gemäß Fig. 19 einer langen Kante mit einem Verbindungsmittel einer kurzen Kante gemäß Fig. 18 im verbundenen Zustand;
Fig. 21 zeigt eine alternative Ausgestaltung eines erfindungsgemäßen Verbindungsmittel an einer zweiten langen Kante;
Fig. 22 zeigt eine Verbindung der alternativen Ausgestaltung eines Verbindungsmittel einer langen Kante gemäß Fig. 21 mit dem Verbindungsmittel der kurzen Kanten gemäß Fig. 18 im verbundenen Zustand; und
Fig. 23 zeigt die Verbindung aus den Verbindungselementen der Fig. 19 und 21 im verbundenen Zustand.

Fig. 1 erfindungsgemäße Paneele 100, 200 mit einer entsprechenden Zuordnung der Paneelkanten 110, 120, 210, 220 zu den jeweils kurzen Kanten der Paneele 100, 200 und 130, 140, 230, 240 zu den jeweils langen Kanten der Paneele 100, 200.

Fig. 2 zeigt beispielhaft ein erfindungsgemäß zu erzielendes Fischgrät-Verlegemuster. Dabei werden die Paneele 100, 200 um 90° zueinander versetzt über die jeweilig kurzen Kanten 110, 120, 210, 220 mit den langen Kanten 130, 140, 230, 240 verbunden.

Fig. 3 zeigt eine Ausgestaltung eines erfindungsgemäßen Verbindungsmittels 121 an den kurzen Kanten 110, 120, 210, 220 eines Paneels. Das Verbindungsmittel 121 weist dabei eine Feder 122 mit einer distale Federfläche 122a und einer proximale Federfläche 122b auf. Weiterhin weist der Verbindungselement eine abwärts gerichtete Verriegelungsnut 123 mit einer Nutdecke 123a, einer proximalen Nutwand 123b und eine Verriegelungsnut 124 mit einer proximalen Wandfläche 124a auf. Des Weiteren weist das Verbindungselement einen Rastabsatz 125 und eine apikale Federfläche 126, einen Federfuß 127, eine Nutwandfläche 128 sowie eine Fußfläche 129 des Rastabsatzes 125 auf.

Fig. 4 zeigt eine Ausgestaltung eines erfindungsgemäßen Verbindungsmittel 131 an einer ersten langen Kante 130, 230. Das Verbindungselement 131 weist eine distale Stirnfläche 131a, einen proximaler Vorsprung 132 mit einer basale Vorsprungsfläche 132a, einer proximale Stirnfläche 132b und einer Hinterscheidnungsfläche 132c auf. Weiterhin umfasst das Verbindungselement 131 einen Rasthaken 133 mit einer proximale Hakenfläche 133a, einer apikale Hakenarmfläche 133b, sowie einer apikale Hakenfläche 133c. Darüber hinaus umfasst das Verbindungselement eine horizontale Verriegelungsnut 134 mit einer Nutdecke 134a und einer proximale Nutwand 134b.

Fig. 5 zeigt eine Ausgestaltung eines erfindungsgemäßen Verbindungsmittel 141 an einer zweiten langen Kante 140, 240. Das Verbindungsmittel 141 weist dabei eine Feder 142 mit einer basalen Federfläche 142a und eine aufwärts gerichtete Verriegelungsnut 143 mit einer proximale Nutwand 143a und einem Nutboden 143b auf. Weiterhin weist das Verbindungselement 141 eine Verriegelungsnut 144 mit einer distale Nutfläche 144a, einer proximale Nutwand 144b und einer Nutdecke 144c auf. Des Weiteren umfasst das Verbindungselement 141 einen aufwärts gerichteter Rasthaken 145 mit einer Kopffläche 145a, einer distale Stirnfläche 145b und einer proximale Hakenfläche 145c, sowie einen Vorsprung 146 mit einer basale Vorsprungsfläche 146a.

Fig. 6 zeigt eine alternative Ausgestaltung eines erfindungsgemäßen Verbindungsmittel 531 an einer ersten langen Kante 130, 230. Das Verbindungselement 531 weist eine distale Stirnfläche 531a, einen proximaler Vorsprung 532 mit einer basale Vorsprungsfläche 532a, einer proximale Stirnfläche 532b und einer Hinterscheidnungsfläche 532c auf. Weiterhin umfasst das Verbindungselement 531 einen Rasthaken 533 mit einer proximale Hakenfläche 533a, einer apikale Hakenarmfläche 533b, sowie einer apikale Hakenfläche 533c. Darüber hinaus umfasst das Verbindungselement eine horizontale Verriegelungsnut 534 mit einer Nutdecke 534a und einer proximale Nutwand 534b.

Fig. 7 zeigt eine alternative Ausgestaltung eines erfindungsgemäßen Verbindungsmittel 541 an einer zweiten langen Kante 140, 240. Das Verbindungsmittel 541 weist dabei eine Feder 542 mit einer basale Federfläche 542a und eine aufwärts gerichtete Verriegelungsnut 543 mit einer proximale Nutwand 543a und einem Nutboden 543b auf. Weiterhin weist das Verbindungselement 541 eine Verriegelungsnut 544 mit einer distale Nutfläche 144a, einer proximale Nutwand 544b und einer Nutdecke 544c auf. Des Weiteren umfasst das Verbindungselement 541 einen aufwärts gerichteter Rasthaken 545 mit einer Kopffläche 545a, einer distale Stirnfläche 545b und einer proximale Hakenfläche 545c, sowie einen Vorsprung 546 mit einer basale Vorsprungsfläche 546a. Weiter umfasst das Verbindungselement 541 einen Federfuß 547, eine Nutwandfläche 548 sowie eine Kopffläche 549.

Fig. 8 zeigt eine Verbindung eines Verbindungsmittel 141 gemäß Fig. 5 einer langen Kante 140, 240 mit einem Verbindungsmittel 121 einer kurzen Kante 110, 120, 210, 220 gemäß Fig. 3 vor einem letztendlichen Verbinden der Verbindungsmittel. Zur Verbindung des Verbindungsmittels 141 an einer der langen Kanten 140, 240 mit dem Verbindungsmittel 121 an den kurzen Kanten 110, 120, 210, 220 ist die Feder 122 des Verbindungselementes 121 derart ausgestaltete, dass im verbundenen Zustand der Verbindungsmittel 121, 141 die Feder 122 in die abwärts gerichtete Verriegelungsnut 143 kontaktschlüssig zwischen der proximalen Nutwand 143a und der distalen Federfläche 122a sowie kontaktschlüssig zwischen der proximalen Hakenfläche 145c und der proximalen Federfläche 122b sowie kontaktschlüssig zwischen der basalen Vorsprungfläche 146a des Vorsprungs 146 des Verbindungselements 141 und der apikalen Federfläche 126 der Feder 122 des Verbindungselements 121 eingreift.

Fig. 9 zeigt die Verbindung aus Fig. 8 im verbundenen Zustand. Dabei bildet sich im verbundenen Zustand des Verbindungsmittel 121 mit einem Verbindungsmittel 141 zwischen der distalen Stirnfläche 145a des aufwärts gerichteten Rasthaken 145 und der proximalen Wandfläche 124a des Verbindungselements 121 ein kontaktfreier Raum 310 aus.

Fig. 10 zeigt eine Verbindung der alternativen Ausgestaltung eines Verbindungsmittel 541 einer langen Kante gemäß Fig. 7 mit dem Verbindungsmittel 121 der kurzen Kanten gemäß Fig. 3 im verbundenen Zustand. Dabei bildet sich im verbundenen Zustand des Verbindungsmittel 121 mit einem Verbindungsmittel 541 zwischen der distalen Stirnfläche 545a des aufwärts gerichteten Rasthaken 545 und der proximalen Wandfläche 124a des Verbindungselements 121 ein kontaktfreier Raum 610 aus.

Fig. 11 zeigt eine Verbindung des Verbindungsmittel 131 gemäß Fig. 4 einer langen Kante mit dem Verbindungsmittel 121 der kurzen Kanten gemäß Fig. 3 vor einem letztendlichen Verbinden der Verbindungsmittel 131, 121. Zur Verbindung des Verbindungsmittels 131 mit dem Verbindungsmittel 121 an den kurzen Kanten ist die Feder 122 des Verbindungselementes 121 derart ausgestaltete, dass im verbundenen Zustand der Verbindungsmittel 121, 131 die apikale Federfläche 126 der Feder 121 kontaktschlüssig zu der basale Vorsprungsfläche 132a des proximalen Vorsprungs 132 des Verbindungselements 131 ist und die Nutwandfläche 128 der abwärts gerichteten Verriegelungsnut 123 kontaktschlüssig zu der proximalen Hakenfläche 133a des Rasthaken 133 des Verbindungselements 131 ist und die Fußfläche 129 des Rastabsatzes 125 des Verbindungselements 121 kontaktschlüssig zu der apikalen Hakenarmfläche 133b des Rasthaken 133 ist. Das Verbindungsmittel 121 ist dabei mittels einer im wesentlichen vertikal erfolgenden Fügebewegung mit dem Verbindungsmittel 131 verriegelbar.

Fig. 12 zeigt die Verbindung aus Fig. 11 im verbundenen Zustand. Im verbundenen Zustand des Verbindungsmittel 121 mit dem Verbindungsmittel 131 bildet sich zwischen der Nutdecke 123a der abwärts gerichteten Nut 123 des Verbindungselements 121 und der apikalen Hakenfläche 133c des Rasthaken 133 ein kontaktfreier Raum 320 aus.

Fig. 13 zeigt eine Verbindung eines Verbindungsmittel 131 gemäß Fig. 4 einer langen Kante 130, 230 mit dem Verbindungsmittel 141 einer dazu kompatiblen langen Kante 140, 240 gemäß Fig. 5 vor einem letztendlichen Verbinden der Verbindungsmittel 131, 141. Das Verbindungsmittel 131 ist dabei mittels einer Schwenkbewegung mit den Verbindungsmitteln 141 verriegelbar.

Fig. 14 zeigt die Verbindung aus Fig. 13 im verbundenen Zustand. Zur Verbindung des Verbindungsmittels 141 mit dem Verbindungsmittel 131 sind die abwärts gerichtete Verriegelungsnut 144 und der Rasthaken 133 derart ausgestaltete, dass der Rasthaken 133 im verbundenen Zustand der Verbindungsmittel 131, 141 in die Verriegelungsnut 144 kontaktschlüssig zwischen der distalen Nutfläche 144a und der proximalen Hakenfläche 133a eingreift und sich der aufwärts gerichteter Rasthaken 145 des Verriegelungselementes 141 über die Kopffläche 145a gegen eine Nutdecke 134a der im wesentlichen horizontal verlaufenden Nut 134 des Verriegelungselements 131 abstützt. Im verbundenen Zustand des Verbindungsmittel 131 mit dem Verbindungsmittel 141 bildet sich zwischen der proximalen Nutwand 144b der Verriegelungsnut 144 und der distalen Stirnfläche 131a des Verbindungsmittel 131 ein kontaktfreier Raum 340 aus. Des Weiteren bildet sich zwischen der Hinterschneidungsfläche 132c und der proximalen Nutwand 143a der aufwärts gerichtete Verriegelungsnut 143 eine Nutkammer 330 aus. Zwischen der Nutdecke 144c der Verriegelungsnut 144 und der apikalen Hakenfläche 133c des Rasthaken 133 des Verbindungsmittels 131 bildet sich im verbundenen Zustand der Verbindungsmittel 131, 141 ein kontaktfreier Raum 350 aus. Zwischen der proximalen Nutwand 134b der horizontalen Verriegelungsnut 134 des Verbindungsmittels 131 und der distalen Stirnfläche 145b des aufwärts gerichteten Rasthaken 145 des Verbindungsmittel 141 bildet sich im verbundenen Zustand der Verbindungsmittel 131, 141 ebenfalls ein kontaktfreier Raum 360 aus.

Fig. 15 zeigt eine Verbindung eines Verbindungsmittel 531 gemäß Fig. 6 einer langen Kante mit einem Verbindungsmittel 121 einer kurzen Kante gemäß Fig. 3 im verbundenen Zustand. Zur Verbindung des Verbindungsmittels 531 mit dem Verbindungsmittel 121 an den kurzen Kanten ist die Feder 122 des Verbindungselementes 121 derart ausgestaltete, dass im verbundenen Zustand der Verbindungsmittel 121, 531 die apikale Federfläche 126 der Feder 121 kontaktschlüssig zu der basale Vorsprungsfläche 532a des proximalen Vorsprungs 532 des Verbindungselements 531 ist und die Nutwandfläche 128 der abwärts gerichteten Verriegelungsnut 123 kontaktschlüssig zu der proximalen Hakenfläche 533a des Rasthaken 533 des Verbindungselements 531 ist und die Fußfläche 129 des Federfußes 127 des Verbindungselements 121 kontaktschlüssig zu der apikalen Hakenarmfläche 533b des Rasthaken 533 ist. Das Verbindungsmittel 121 ist dabei mittels einer im wesentlichen vertikal erfolgenden Fügebewegung mit dem Verbindungsmittel 531 verriegelbar. Im verbundenen Zustand des Verbindungsmittel 121 mit dem Verbindungsmittel 531 bildet sich zwischen der Nutdecke 123a der abwärts gerichteten Nut 123 des Verbindungselements 121 und der apikalen Hakenfläche 533c des Rasthaken 533 ein kontaktfreier Raum 620 aus.

Fig. 16 zeigt eine Verbindung eines Verbindungsmittel 531 gemäß Fig. 6 einer langen Kante 130, 230 mit einem Verbindungsmittel 541 einer dazu kompatiblen langen Kante 140, 240 gemäß Fig. 7 vor einem letztendlichen Verbinden der Verbindungsmittel. Das Verbindungsmittel 531 ist dabei mittels einer Schwenkbewegung mit den Verbindungsmitteln 541 verriegelbar.

Fig. 17 zeigt die Verbindung aus Fig. 16 im verbundenen Zustand. Zur Verbindung des Verbindungsmittels 541 mit dem Verbindungsmittel 531 sind die abwärts gerichtete Verriegelungsnut 544 und der Rasthaken 533 derart ausgestaltete, dass der Rasthaken 533 im verbundenen Zustand der Verbindungsmittel 531, 541 in die Verriegelungsnut 544 kontaktschlüssig zwischen der distalen Nutfläche 544a und der proximalen Hakenfläche 533a, eingreift und sich der aufwärts gerichteter Rasthaken 545 des Verriegelungselementes 541 über die Kopffläche 545a gegen eine Nutdecke 534a der im wesentlichen horizontal verlaufenden Nut 534 des Verriegelungselements 531 abstützt. Im verbundenen Zustand des Verbindungsmittel 531 mit dem Verbindungsmittel 541 bildet sich zwischen der proximalen Nutwand 544b der Verriegelungsnut 544 und der distalen Stirnfläche 531a des Verbindungsmittel 531 ein kontaktfreier Raum 640 aus. Des Weiteren bildet sich zwischen der Hinterschneidungsfläche 532c und der proximalen Nutwand 543a der aufwärts gerichtete Verriegelungsnut 543 eine Nutkammer 630 aus. Zwischen der Nutdecke 544c der Verriegelungsnut 544 und der apikalen Hakenfläche 531c des Rasthaken 533 des Verbindungsmittels 531 bildet sich im verbundenen Zustand der Verbindungsmittel 531, 541 ein kontaktfreier Raum 650 aus. Zwischen der proximalen Nutwand 534b der horizontalen Verriegelungsnut 534 des Verbindungsmittels 531 und der distalen Stirnfläche 545b des aufwärts gerichteten Rasthaken 545 des Verbindungsmittel 541 bildet sich im verbundenen Zustand der Verbindungsmittel 531, 541 ebenfalls ein kontaktfreier Raum 660 aus.

Fig. 18 zeigt eine Ausgestaltung eines erfindungsgemäßen Verbindungsmittels 721 an den kurzen Kanten 110, 120, 210, 220 eines Paneels. Das Verbindungsmittel 721 weist dabei eine Feder 722 mit einer oberen distale Federfläche 722a, einer proximale Federfläche 722b und einer unteren distalen Federfläche 722c auf. Weiterhin weist der Verbindungselement eine abwärts gerichtete Verriegelungsnut 723 mit einer Nutdecke 723a, einer proximalen Nutwand 723b und eine Verriegelungsnut 724 mit einer proximalen Wandfläche 724a auf. Des Weiteren weist das Verbindungselement einen Rastabsatz 725 mit einem Rastvorsprung 725a, eine apikale Federfläche 726, eine Rastbucht 726a, einen Federfuß 727, eine Nutwandfläche 728, eine obere Nutwandfläche 728a sowie eine Fußfläche 729 des Rastabsatzes 725 auf.

Fig. 19 zeigt eine alternative Ausgestaltung eines erfindungsgemäßen Verbindungsmittel 831 an einer ersten langen Kante 130, 230. Das Verbindungselement 831 weist eine distale Stirnfläche 831a, einen proximaler Vorsprung 832 mit einer basale Vorsprungsfläche 832a, einer proximale Stirnfläche 832b und einer Hinterscheidnungsfläche 832c auf. Weiterhin umfasst das Verbindungselement 831 einen Rasthaken 833 mit einer proximale Hakenfläche 833a, einer apikale Hakenarmfläche 833b, sowie einer apikale Hakenfläche 833c. Darüber hinaus umfasst das Verbindungselement eine horizontale Verriegelungsnut 834 mit einer Nutdecke 834a und einer proximale Nutwand 834b.

Fig. 20 zeigt eine Verbindung eines Verbindungsmittel 831 gemäß Fig. 6 einer langen Kante mit einem Verbindungsmittel 721 einer kurzen Kante gemäß Fig. 3 im verbundenen Zustand. Zur Verbindung des Verbindungsmittels 831 mit dem Verbindungsmittel 721 an den kurzen Kanten ist die Feder 722 des Verbindungselementes 721 derart ausgestaltete, dass im verbundenen Zustand der Verbindungsmittel 721, 831 die apikale Federfläche 726 der Feder 721 kontaktschlüssig zu der basale Vorsprungsfläche 832a des proximalen Vorsprungs 832 des Verbindungselements 831 ist und die Nutwandfläche 728 der abwärts gerichteten Verriegelungsnut 723 kontaktschlüssig zu der proximalen Hakenfläche 833a des Rasthaken 833 des Verbindungselements 831 ist und die Fußfläche 729 des Federfußes 727 des Verbindungselements 721 kontaktschlüssig zu der apikalen Hakenarmfläche 833b des Rasthaken 833 ist. Das Verbindungsmittel 721 ist dabei mittels einer im wesentlichen vertikal erfolgenden Fügebewegung mit dem Verbindungsmittel 831 verriegelbar. Im verbundenen Zustand des Verbindungsmittel 721 mit dem Verbindungsmittel 831 bildet sich zwischen der Nutdecke 723a der abwärts gerichteten Nut 723 des Verbindungselements 721 und der apikalen Hakenfläche 833c des Rasthaken 833 ein kontaktfreier Raum 921 aus, welcher sich vorzugsweise bis in einen kontaktfreien Raum 920 zwischen der distalen Stirnfläche 831a und der proximalen Nutfläche 723b erstreckt.

Fig. 21 zeigt eine alternative Ausgestaltung eines erfindungsgemäßen Verbindungsmittel 1041 an einer zweiten langen Kante 140, 240. Das Verbindungsmittel 1041 weist dabei eine Feder 1042 mit einer basalen Federfläche 1042a und eine aufwärts gerichtete Verriegelungsnut 1043 mit einer proximale Nutwand 1043a und einem Nutboden 1043b auf. Weiterhin weist das Verbindungselement 1041 eine Verriegelungsnut 1044 mit einer distale Nutfläche 1044a, einer proximale Nutwand 1044b und einer Nutdecke 1044c auf. Des Weiteren umfasst das Verbindungselement 1041 einen aufwärts gerichteter Rasthaken 1045 mit einer Kopffläche 1045a, einer distale Stirnfläche 1045b und einer proximale Hakenfläche 1045c, einem Rastvorsprung 1045d, eine Rastbucht 1045e sowie einen Vorsprung 1046 mit einer basale Vorsprungsfläche 1046a. Weiter umfasst das Verbindungselement 1041 einen Federfuß 1047, eine Nutwandfläche 1048 sowie eine Kopffläche 1049.

Fig. 22 zeigt eine Verbindung der alternativen Ausgestaltung eines Verbindungsmittel 1041 einer langen Kante gemäß Fig. 21 mit dem Verbindungsmittel 721 der kurzen Kanten gemäß Fig. 18 im verbundenen Zustand. Dabei bildet sich im verbundenen Zustand des Verbindungsmittel 721 mit einem Verbindungsmittel 1041 zwischen der distalen Stirnfläche 1045a des aufwärts gerichteten Rasthaken 1045 und der proximalen Wandfläche 724a des Verbindungselements 721 ein kontaktfreier Raum 1053 aus, welcher sich vorzugsweise bis in einen kontaktfreien Raum 1052 zwischen der Kopffläche 1045a des aufwärts gerichteten Rasthaken 1045 und der Verriegelungsnutdecke 724b ausdehnt. Im verbundenen Zustand besteht zwischen dem Rastvorsprung 725a und der Fläche in einer Rastbucht 1045e sowie der proximalen Federfläche 722b und der proximalen Hakenfläche 1045c Kontakt. Vorzugsweise besteht zwischen der apikalen Federfläche 726 und der basalen Vorsprungsfläche 1046a Kontakt, wobei sich oberhalb dieser Kontaktstelle und gegenüber des Vorsprung 1046 ein kontaktfreier Raum 1050 ergibt, ebenso wie unterhalb dieser Kontaktstelle einer kontaktfreier Raum 1055 ergibt. Weiter vorzugsweise besteht im verbundenen Zustand der Verbindungselemente 721 und 1041 zwischen dem Nutboden 1043b und dem Federfuß 727 Kontakt.

Fig. 23 zeigt die Verbindung aus den Verbindungselementen der Fig. 19 und 21 im verbundenen Zustand. Zur Verbindung des Verbindungsmittels 1041 mit dem Verbindungsmittel 831 sind die abwärts gerichtete Verriegelungsnut 1044 und der Rasthaken 833 derart ausgestaltete, dass der Rasthaken 833 im verbundenen Zustand der Verbindungsmittel 831, 1041 in die Verriegelungsnut 1044 kontaktschlüssig zwischen der distalen Nutfläche 1044a und der proximalen Hakenfläche 833a, eingreift und sich der aufwärts gerichteter Rasthaken 1045 des Verriegelungselementes 1041 über die Kopffläche 1045a gegen eine Nutdecke 834a der im wesentlichen horizontal verlaufenden Nut 834 des Verriegelungselements 831 abstützt. Im verbundenen Zustand des Verbindungsmittel 831 mit dem Verbindungsmittel 1041 bildet sich zwischen der proximalen Nutwand 1044b der Verriegelungsnut 1044 und der distalen Stirnfläche 831a des Verbindungsmittel 831 ein kontaktfreier Raum 920a aus. Des Weiteren bildet sich zwischen der Nutdecke 834a und der proximalen Nutwand 1043a der aufwärts gerichtete Verriegelungsnut 1043 eine Nutkammer 1053 aus. Zwischen der Nutdecke 1044c der Verriegelungsnut 1044 und der apikalen Hakenfläche 831c des Rasthaken 833 des Verbindungsmittels 831 bildet sich im verbundenen Zustand der Verbindungsmittel 831, 1041 ein kontaktfreier Raum 921a aus, welcher sich bis in den kontaktfreien Raum 920a erstreckt. Zwischen der proximalen Nutwand 834b der horizontalen Verriegelungsnut 834 des Verbindungsmittels 831 und der distalen Stirnfläche 1045b des aufwärts gerichteten Rasthaken 1045 des Verbindungsmittel 1041 bildet sich im verbundenen Zustand der Verbindungsmittel 831, 1041 zwei kontaktfreie Räume 1051 und 1052 aus. Diese können einen gemeinsamen kontaktfreien Raum ausbilden oder durch einen Kontaktpunkt zwischen der proximalen Nutwand 834a und dem Rastvorsprung 1045d unterbrochen bzw. in zwei Einzelräume getrennt sein. Zwischen der Nutdecke 834a und der Kopffläche 1045a besteht im verbundenen Zustand der Verbindungselemente 831, 1041 vorzugsweise ein Kontakt. Zwischen der apikale Hakenarmfläche 833b und der basalen Federfläche 1042a bildet sich im verbundenen Zustand der Verbindungselemente 831, 1041 vorzugsweise ein kontaktfreier Raum 1054 aus. Dieser kontaktfreie Raum 1954 kann sich unter Lasteinwirkung in vertikaler Richtung schließen, wodurch die einwirkenden Kräfte über die dann bestehenden Kontaktflächen abgeleitet werden können. Hierdurch reduziert sich die auf den Rasthaken 133. 533, 833 bei Belastung einwirkende Kraft. Ebenso bildet sich im verbundenen Zustand der Verbindungselemente 831, 1041 im Bereich der Übergange zwischen der distalen Nutfläche 1044a zur basalen Federfläche 1042a einerseits und der proximalen Hakenfläche 833a zur apikalen Hakenarmfläche 833b andererseits ein kontaktfreier Raum 1055 aus, während zwischen der proximalen Hakenfläche 833a und der distalen Nutfläche 1044a ein Kontakt besteht

### Bezugszeichenliste:

- 100: Paneel
- 110: kurze Kante
- 111: Verbindungsmittel kurze Kante
- 120: kurze Kante
- 121: Verbindungsmittel kurze Kante
- 122: Feder
- 122a: distale Federfläche
- 122b: proximale Federfläche
- 123: abwärts gerichtete Verriegelungsnut
- 123a: Nutdecke
- 123b: proximale Nutfläche
- 124: Verriegelungsnut
- 124a: proximale Wandfläche
- 125: Rastabsatz
- 126: apikale Federfläche
- 127: Federfuß
- 128: Nutwandfläche
- 129: Fußfläche
- 130: lange Kante
- 131: Verbindungsmittel lange Kante
- 131a: distale Stirnfläche
- 132: proximaler Vorsprung
- 132a: basale Vorsprungsfläche
- 132b: proximale Stirnfläche
- 132c: Hinterscheidungsfläche
- 133: Rasthaken
- 133a: proximale Hakenfläche
- 133b: apikale Hakenarmfläche
- 133c: apikale Hakenfläche
- 134: horizontale Verriegelungsnut
- 134a: Nutdecke
- 134b: proximale Nutwand
- 140: lange Kante
- 141: Verbindungsmittel lange Kante
- 142: Feder
- 142a: basale Federfläche
- 143: aufwärts gerichtete Verriegelungsnut
- 143a: proximale Nutwand
- 143b: Nutboden
- 144: Verriegelungsnut
- 144a: distale Nutfläche
- 144b: proximale Nutwand
- 144c: Nutdecke
- 145: aufwärts gerichteter Rasthaken
- 145a: Kopffläche
- 145b: distale Stirnfläche
- 145c: proximale Hakenfläche
- 146: Vorsprung
- 146a: basale Vorsprungsfläche
- 150: erster Bereich des Verbindungsmittels 131
- 151: zweiter Bereich des Verbindungsmittels 131
- 152: zweiter Bereich des Verbindungsmittels 131
- 153: Spalt
- 154: Kammer
- 155: Spalt
- 156: Spalt
- 157: Spalt
- 158: Kammer
- 159: Kammer
- 200: Paneel
- 210: kurze Kante
- 220: kurze Kante
- 230: lange Kante
- 240: lange Kante
- 310: kontaktfreier Raum
- 320: kontaktfreier Raum
- 330: Nutkammer
- 340: kontaktfreier Raum
- 350: kontaktfreier Raum
- 360: kontaktfreier Raum
- 531: Verbindungsmittel lange Kante
- 531a: distale Stirnfläche
- 532: proximaler Vorsprung
- 532a: basale Vorsprungsfläche
- 532b: proximale Stirnfläche
- 532c: Hinterscheidungsfläche
- 533: Rasthaken
- 533a: proximale Hakenfläche
- 533b: apikale Hakenarmfläche
- 533c: apikale Hakenfläche
- 534: horizontale Verriegelungsnut
- 534a: Nutdecke
- 534b: proximale Nutwand
- 541: Verbindungsmittel lange Kante
- 542: Feder
- 542a: basale Federfläche
- 543: aufwärts gerichtete Verriegelungsnut
- 543a: proximale Nutwand
- 543b: Nutboden
- 544: Verriegelungsnut
- 544a: distale Nutfläche
- 544b: proximale Nutwand
- 544c: Nutdecke
- 545: aufwärts gerichteter Rasthaken
- 545a: Kopffläche
- 545b: distale Stirnfläche
- 545c: proximale Hakenfläche
- 546: Vorsprung
- 546a: basale Vorsprungsfläche
- 610: kontaktfreier Raum
- 620: kontaktfreier Raum
- 630: Nutkammer
- 640: kontaktfreier Raum
- 650: kontaktfreier Raum
- 660: kontaktfreier Raum
- 721: Verbindungsmittel kurze Kante
- 722: Feder
- 722a: obere distale Federfläche
- 722b: proximale Federfläche
- 722c: untere distale Federfläche
- 723: abwärts gerichtete Verriegelungsnut
- 723a: Nutdecke
- 723b: proximale Nutfläche
- 724: Verriegelungsnut
- 724a: proximale Wandfläche
- 724b: Verriegelungsnutdecke
- 725: Rastabsatz
- 725a: Rastvorsprung
- 726: apikale Federfläche
- 726a: Rastbucht
- 727: Federfuß
- 728: Nutwandfläche
- 728a: obere Nutwandfläche
- 729: Fußfläche
- 831: Verbindungsmittel lange Kante
- 831a: distale Stirnfläche
- 832: proximaler Vorsprung
- 832a: basale Vorsprungsfläche
- 832b: proximale Stirnfläche
- 833: Rasthaken
- 833a: proximale Hakenfläche
- 833b: apikale Hakenarmfläche
- 833c: apikale Hakenfläche
- 834: horizontale Verriegelungsnut
- 834a: Nutdecke
- 834b: proximale Nutwand
- 920: kontaktfreier Raum
- 920a: kontaktfreier Raum
- 921: kontaktfreier Raum
- 921a: kontaktfreier Raum
- 922: kontaktfreier Raum
- 923: kontaktfreier Raum
- 1041: Verbindungsmittel lange Kante
- 1042: Feder
- 1042a: basale Federfläche
- 1043: aufwärts gerichtete Verriegelungsnut
- 1043a: proximale Nutwand
- 1043b: Nutboden
- 1044: Verriegelungsnut
- 1044a: distale Nutfläche
- 1044b: proximale Nutwand
- 1044c: Nutdecke
- 1045: aufwärts gerichteter Rasthaken
- 1045a: Kopffläche
- 1045b: distale Stirnfläche
- 1045c: proximale Hakenfläche
- 1045d: Rastvorsprung
- 1045e: Rastbucht
- 1046: Vorsprung
- 1046a: basale Vorsprungsfläche
- 1050: kontaktfreier Raum
- 1051: kontaktfreier Raum
- 1052: kontaktfreier Raum
- 1053: Nutkammer
- 1054: kontaktfreier Raum
- 1055: kontaktfreier Raum

## Patentansprüche

1. Wand- oder Bodenpaneel (100, 200), aufweisend jeweils zwei gegenüberliegende erste lange Kanten (140, 240) und zweite lange Kanten (130, 230) sowie zwei gegenüberliegende kurze Kante (110, 120, 210, 220) wobei das Paneel an jeder ersten und zweiten langen Kante (130, 140, 230, 240) und an jeder kurzen Kante (110, 120, 210, 220) wenigstens ein Verbindungsmittel (111, 121, 131, 141, 531, 541, 721, 831, 1041) aufweist, das es ermöglicht, das Paneel (100, 200) mit einem weiteren Paneel (100, 200) an den ersten und zweiten langen Kanten (130, 140, 230, 240) untereinander sowie an den ersten und zweiten langen Kanten (130, 140, 230, 240) und den kurzen Kanten (110, 120, 210, 220) zu verbinden, wobei das Verbindungsmittel (141, 541, 1041) an einer der ersten langen Kanten (140, 240) eine Feder (142, 542, 1042) und wenigstens eine abwärts gerichtete Verriegelungsnut (144, 544, 1044) und eine aufwärts gerichtete Verriegelungsnut (143, 543, 1043) sowie ein aufwärts gerichteter Rasthaken (145, 545, 1045) umfasst; wobei das Verbindungsmittel (131, 531, 831) an der zweiten langen Kante (130, 230) einen Rasthaken (133, 533, 833), eine im wesentlichen horizontal verlaufende Verriegelungsnut (134, 534, 834) aufweist, und wobei an den kurzen Kanten (110, 120, 210, 220) das Verbindungsmittel (121, 721) eine Feder (122, 722) und wenigstens eine erste abwärts gerichtete Verriegelungsnut (124, 724) und eine zweite abwärts gerichtete Verriegelungsnut (123, 723), sowie einen Rastabsatz (125, 725) umfasst, wobei zur Verbindung des Verbindungsmittels (141, 541, 1041) an einer der ersten langen Kanten (140, 240) mit dem Verbindungsmittel (131, 531, 831) an einer der zweiten langen Kanten (130, 230) die abwärts gerichtete Verriegelungsnut (144, 544, 1044) und der Rasthaken (133, 533, 833) derart ausgestaltete ist, dass der Rasthaken (133, 533, 833) im verbundenen Zustand der Verbindungsmittel (131, 531, 831, 141, 541, 1041) in die Verriegelungsnut (144, 544, 1044) kontaktschlüssig zwischen einer distalen Nutfläche (144a, 544a, 1044a) und einer proximalen Hakenfläche (133a, 533a, 833a) eingreift und sich der aufwärts gerichteter Rasthaken (145, 545, 1045) des Verriegelungselementes (141, 541, 1041) über eine Kopffläche (145a, 545a, 1045a) gegen eine Nutdecke (134a, 534a, 834a) der im wesentlichen horizontal verlaufenden Nut (134, 534, 834) des Verriegelungselements (131, 531, 831) abstützt; und wobei zur Verbindung des Verbindungsmittels (131, 531, 831) an einer der zweiten langen Kanten (130, 230) mit dem Verbindungsmittel (121, 721) an den kurzen Kanten (110, 120, 210, 220) die Feder (122, 722) des Verbindungselementes (121, 721) derart ausgestaltet ist, dass im verbundenen Zustand der Verbindungsmittel (121, 721, 131, 531, 831) die apikale Federfläche (126, 726) der Feder (121, 721) vorzugsweise kontaktschlüssig zu einer basalen Vorsprungsfläche (132a, 532a, 832a) eines proximalen Vorsprungs (132, 532, 832) des Verbindungselements (131,531,831) ist und eine Nutwandfläche (128, 728) der abwärts gerichteten Verriegelungsnut (123, 723) vorzugsweise kontaktschlüssig zu der proximalen Hakenfläche (133a, 533a, 833a) des Rasthakens (133, 533a, 833a) des Verbindungselements (131, 531, 831) ist und eine Fußfläche (129, 729) eines Federfußes (127, 727) des Verbindungselements (121, 721) kontaktschlüssig zu einer apikalen Hakenarmfläche (133b, 533b, 833b) des Rasthakens (133, 533, 833) ist, **dadurch gekennzeichnet, dass** zur Verbindung des Verbindungsmittels (141, 541, 1041) an einer der ersten langen Kanten (140, 240) mit dem Verbindungsmittel (121, 721) an den kurzen Kanten (110, 120, 210, 220) eine Feder (122, 722) des Verbindungselementes (121, 721) derart ausgestaltet ist, dass im verbundenen Zustand der Verbindungsmittel (121, 721, 141, 541, 1041) die Feder (122, 722) in die aufwärts gerichtete Verriegelungsnut (143, 543, 1043) kontaktschlüssig zwischen der proximalen Nutwand (143a, 543a, 1043a) und der distalen Federfläche (122a, 722a) sowie vorzugsweise kontaktschlüssig zwischen einer proximalen Hakenfläche (145c, 545c, 1045c) und einer proximalen Federfläche (122b, 722b) sowie vorzugsweise kontaktschlüssig zwischen einer basalen Vorsprungfläche (146a, 546a, 1046a) eines Vorsprungs (146, 546, 1046) des Verbindungselements (141, 541, 1041) und einer apikalen Federfläche (126, 726) der Feder (122, 722) des Verbindungselements (121, 721) eingreift.

2. Wand- oder Bodenpaneel (100, 200) gemäß Anspruch 1, wobei im verbundenen Zustand des Verbindungsmittel (121, 721) einer kurzen Kante (110, 120, 210, 220) mit einem Verbindungsmittel (141, 541, 1041) der ersten langen Kante (140, 240) zwischen der distalen Stirnfläche (145a, 544a, 1044a) des aufwärts gerichteten Rasthaken (145, 545, 1045) und der proximalen Wandfläche (124a, 724a) des Verbindungselements (121, 721) ein kontaktfreier Raum (310, 610, 1055) ausgebildet ist.

3. Wand- oder Bodenpaneel (100, 200) gemäß einem der vorhergehenden Ansprüche, wobei im verbundenen Zustand des Verbindungsmittel (121) einer kurzen Kante (110, 120, 210, 220) mit einem Verbindungsmittel (141, 541, 1041) der ersten langen Kante (140, 240) zwischen der Hinterschneidungsfläche (132c, 532c, 832c) und der proximalen Nutwand (143a, 543a, 1043a) der aufwärts gerichtete Verriegelungsnut (143, 543, 1043) eine Nutkammer (330, 630, 1053) ausgebildet ist.

4. Wand- oder Bodenpaneel (100, 200) gemäß einem der vorhergehenden Ansprüche, wobei im verbundenen Zustand des Verbindungsmittel (121, 721) einer kurzen Kante (110, 120, 210, 220) mit einem Verbindungsmittel (131, 531, 831) der zweiten langen Kante (130, 230) zwischen der Nutdecke (123a, 523a, 723a) der abwärts gerichteten Nut (123, 523, 723) des Verbindungselements (121, 521, 721) und einer apikalen Hakenfläche (133c, 533c, 833c) des Rasthaken (133, 533, 833) ein kontaktfreier Raum (320, 620, 921) ausgebildet ist.

5. Wand- oder Bodenpaneel (100, 200) gemäß einem der vorhergehenden Ansprüche, wobei im verbundenen Zustand des Verbindungsmittel (131, 531, 831) der zweiten langen Kante (130, 230) mit einem Verbindungsmittel (141, 541, 1041) der ersten langen Kante (140, 240) zwischen einer proximalen Nutwand (144b, 544b, 1044b) der Verriegelungsnut (144, 544, 1044) und der distalen Stirnfläche (131a, 531a, 831a) des Verbindungsmittel (131, 531, 831) ein kontaktfreier Raum (340, 640, 920) ausgebildet ist.

6. Wand- oder Bodenpaneel (100, 200) gemäß einem der vorhergehenden Ansprüche, wobei im verbundenen Zustand des Verbindungsmittel (131, 531, 831) der zweiten langen Kante (130, 230) mit einem Verbindungsmittel (141, 541, 1041) der ersten langen Kante (140, 240) zwischen einer Nutdecke (144c, 544c, 1044c) der Verriegelungsnut (144, 544, 1044) und der apikalen Hakenfläche (133c, 533c, 833c) des Rasthaken (133, 533, 833) des Verbindungsmittels (131, 531, 831) ein kontaktfreier Raum (350, 650, 921a) ausgebildet ist.

7. Wand- oder Bodenpaneel (100, 200) gemäß Anspruch 6, wobei im verbundenen Zustand des Verbindungsmittel (131, 531, 831) der zweiten langen Kante (130, 230) mit einem Verbindungsmittel (141, 541, 1041) der kompatiblen ersten langen Kante (140, 240) zwischen einer proximalen Nutwand (134b, 534b, 834b) der horizontalen Verriegelungsnut (134, 534, 834) des Verbindungsmittels (131, 531, 831) und der distalen Stirnfläche (145b, 545b, 1045b) des aufwärts gerichteten Rasthaken (145, 545, 1045) des Verbindungsmittel (141, 541, 1041) ein kontaktfreier Raum (360, 660, 1052) ausgebildet ist.

8. Wand- oder Bodenpaneel (100, 200) gemäß Anspruch 7, wobei sich der kontaktfreie Raum (260, 660, 1051) zumindest teilweise entlang der apikalen Hakenarmfläche (133b, 533b, 833b) erstreckt.

9. Wand- oder Bodenpaneel (100, 200) gemäß einem der vorherigen Ansprüche, wobei der Rastabsatz (125, 725) des Verbindungsmittels (121, 721) an den kurzen Kanten (110, 120, 210, 220) in Richtung der distalen Federfläche (122a, 722) inkliniert ist.

10. Wand- oder Bodenpaneel (100, 200) gemäß einem der vorhergehenden Ansprüche, wobei die Verbindungsmittel (131, 531, 831) der zweiten lagen Kanten (130, 230) mittels einer Schwenkbewegung mit den Verbindungsmitteln (141, 541, 1041) der ersten langen Kanten (140, 240) verriegelbar sind.

11. Wand- oder Bodenpaneel (100, 200) gemäß einem der vorhergehenden Ansprüche, wobei die Verbindungsmittel (121, 721) der kurzen Kanten (110, 120, 210, 220) mittels einer im wesentlichen vertikal erfolgenden Fügebewegung mit den Verbindungsmitteln (131,141, 531, 541, 831, 1041) der ersten und zweiten langen Kanten (130, 140, 230, 240) verriegelbar sind.

12. Wand- oder Bodenpaneel (100, 200), gemäß einem der vorhergehenden Ansprüche, wobei Zwischen der proximalen Nutwand (834b) der horizontalen Verriegelungsnut (834) des Verbindungsmittels (831) und der distalen Stirnfläche (1045b) des aufwärts gerichteten Rasthaken (1045) des Verbindungsmittel (1041) im verbundenen Zustand der Verbindungsmittel (831, 1041) zwei unabhängige kontaktfreie Räume 1051 und 1052 ausgebildet sind, welche durch einen Kontaktpunkt zwischen der proximalen Nutwand (834a) und dem Rastvorsprung (1045d) unterbrochen sind,

13. Wand- oder Bodenpaneel (100, 200), gemäß Anspruch 12, wobei zwischen der Nutdecke (834a) und der Kopffläche (1045a) im verbundenen Zustand der Verbindungselemente (831, 1041) ein Kontakt besteht.

14. Wand- oder Bodenpaneel (100, 200), gemäß einem der vorhergehenden Ansprüche, wobei zwischen der apikale Hakenarmfläche (133b, 533b, 833b) und der basalen Federfläche (142a, 542a, 1042a) im verbundenen Zustand der Verbindungselemente (131, 531, 831, 141, 541, 1041) ein kontaktfreier Raum (1054) ausgebildet ist, welcher sich vorzugsweise unter Einwirkung einer horizontalen Last schließt.

15. Wand- oder Bodenpaneel (100, 200), gemäß einem der vorhergehenden Ansprüche, wobei im verbundenen Zustand der Verbindungselemente (831, 1041) im Bereich der Übergange zwischen der distalen Nutfläche (144a, 544a, 1044a) zur basalen Federfläche (142a, 542a, 1042a) einerseits und der proximalen Hakenfläche (133a, 533a, 833a) zur apikalen Hakenarmfläche (133b, 533b, 833b) andererseits ein kontaktfreier Raum (1055) ausgebildet ist, während zwischen der proximalen Hakenfläche (133a, 533a, 833a) und der distalen Nutfläche (144a, 544a, 1044a) ein Kontakt ausgebildet ist.

16. Wand- oder Bodenpaneel (100, 200), gemäß einem der vorhergehenden Ansprüche, wobei der Unterschied des Winkels der basale Vorsprungsfläche (132a, 532a, 832a) zur Vertikalen zum Winkel der proximale Hakenfläche (133a, 533a, 833a) zur Vertikalen in einem Bereich zwischen ≥10° und ≤ 60°, vorzugsweise ≥15° und ≤ 50°, insbesondere ≥20° und ≤ 30° liegt.

## Claims

1. Wall or floor panel (100, 200), each having two opposing first long edges (140, 240) and second long edges (130, 230) as well as two opposing short edges (110, 120, 210, 220), wherein the panel comprises at each first and second long edge (130, 140, 230, 240) and at each short edge (110, 120, 210, 220) at least one connecting means (111, 121, 131, 141, 531, 541, 721, 831, 1041) that enables the panel (100, 200) to be connected to a further panel (100, 200) at the first and second long edges (130, 140, 230, 240) with one another and at the first and second long edges (130, 140, 230, 240) and the short edges (110, 120, 210, 220), wherein the connecting means (141, 541, 1041) at one of the first long edges (140, 240) includes a tongue (142, 542, 1042) and at least one downwardly directed locking groove (144, 544, 1044) and an upwardly directed locking groove (143, 543, 1043) as well as an upward-facing latching hook (145, 545, 1045); wherein the connecting means (131, 531, 831) at the second long edge (130, 230) has a locking hook (133, 533, 833) and a substantially horizontally extending locking groove (134, 534, 834), and wherein at the short edges (110, 120, 210, 220) the connecting means (121, 721) comprises a tongue (122, 722) and at least one first downward-facing locking groove (124, 724) and a second downward-facing locking groove (123, 723), as well as a locking shoulder (125, 725), wherein for connecting the connecting means (141, 541, 1041) at one of the first long edges (140, 240) with the connecting means (131, 531, 831) at one of the second long edges (130, 230), the downward-facing locking groove (144, 544, 1044) and the locking hook (133, 533, 833) are configured such that, in the connected state of the connecting means (131, 531, 831, 141, 541, 1041), the locking hook (133, 533, 833) engages in contact-fit manner into the locking groove (144, 544, 1044) between a distal groove surface (144a, 544a, 1044a) and a proximal hook surface (133a, 533a, 833a), and the upward-facing latching hook (145, 545, 1045) of the locking element (141, 541, 1041) bears via a head surface (145a, 545a, 1045a) against a groove ceiling (134a, 534a, 834a) of the substantially horizontally extending groove (134, 534, 834) of the locking element (131, 531, 831); and wherein for connecting the connecting means (131, 531, 831) at one of the second long edges (130, 230) with the connecting means (121, 721) at the short edges (110, 120, 210, 220), the tongue (122, 722) of the connecting element (121, 721) is configured such that, in the connected state of the connecting means (121, 721, 131, 531, 831), the apical tongue surface (126, 726) of the tongue (121, 721) is preferably in contact-fit relationship with a basal projection surface (132a, 532a, 832a) of a proximal projection (132, 532, 832) of the connecting element (131, 531, 831), and a groove wall surface (128, 728) of the downward-facing locking groove (123, 723) is preferably in contact-fit relationship with the proximal hook surface (133a, 533a, 833a) of the locking hook (133, 533a, 833a) of the connecting element (131, 531, 831), and a foot surface (129, 729) of a tongue foot (127, 727) of the connecting element (121, 721) is in contact-fit relationship with an apical hook arm surface (133b, 533b, 833b) of the locking hook (133, 533, 833), **characterized in that** for connecting the connecting means (141, 541, 1041) at one of the first long edges (140, 240) with the connecting means (121, 721) at the short edges (110, 120, 210, 220), a tongue (122, 722) of the connecting element (121, 721) is configured such that, in the connected state of the connecting means (121, 721, 141, 541, 1041), the tongue (122, 722) engages in the upwardly directed locking groove (143, 543, 1043) in contact-fit manner between the proximal groove wall (143a, 543a, 1043a) and the distal tongue surface (122a, 722a) and preferably in contact-fit manner between a proximal hook surface (145c, 545c, 1045c) and a proximal tongue surface (122b, 722b) and preferably in contact-fit manner between a basal projection surface (146a, 546a, 1046a) of a projection (146, 546, 1046) of the connecting element (141, 541, 1041) and an apical tongue surface (126, 726) of the tongue (122, 722) of the connecting element (121, 721).

2. Wall or floor panel (100, 200) according to claim 1, wherein in the connected state of the connecting means (121, 721) of a short edge (110, 120, 210, 220) with a connecting means (141, 541, 1041) of the first long edge (140, 240), a contact-free space (310, 610, 1055) is formed between the distal end surface (145a, 544a, 1044a) of the upward-facing latching hook (145, 545, 1045) and the proximal wall surface (124a, 724a) of the connecting element (121, 721).

3. Wall or floor panel (100, 200) according to any of the preceding claims, wherein in the connected state of the connecting means (121) of a short edge (110, 120, 210, 220) with a connecting means (141, 541, 1041) of the first long edge (140, 240), a groove chamber (330, 630, 1053) is formed between the undercut surface (132c, 532c, 832c) and the proximal groove wall (143a, 543a, 1043a) of the upwardly directed locking groove (143, 543, 1043).

4. Wall or floor panel (100, 200) according to any of the preceding claims, wherein in the connected state of the connecting means (121, 721) of a short edge (110, 120, 210, 220) with a connecting means (131, 531, 831) of the second long edge (130, 230), a contact-free space (320, 620, 921) is formed between the groove ceiling (123a, 523a, 723a) of the downward-facing groove (123, 523, 723) of the connecting element (121, 521, 721) and an apical hook surface (133c, 533c, 833c) of the locking hook (133, 533, 833).

5. Wall or floor panel (100, 200) according to any of the preceding claims, wherein in the connected state of the connecting means (131, 531, 831) of the second long edge (130, 230) with a connecting means (141, 541, 1041) of the first long edge (140, 240), a contact-free space (340, 640, 920) is formed between a proximal groove wall (144b, 544b, 1044b) of the locking groove (144, 544, 1044) and the distal end surface (131a, 531a, 831a) of the connecting means (131, 531, 831).

6. Wall or floor panel (100, 200) according to any of the preceding claims, wherein in the connected state of the connecting means (131, 531, 831) of the second long edge (130, 230) with a connecting means (141, 541, 1041) of the first long edge (140, 240), a contact-free space (350, 650, 921a) is formed between a groove ceiling (144c, 544c, 1044c) of the locking groove (144, 544, 1044) and the apical hook surface (133c, 533c, 833c) of the locking hook (133, 533, 833) of the connecting means (131, 531, 831).

7. Wall or floor panel (100, 200) according to claim 6, wherein in the connected state of the connecting means (131, 531, 831) of the second long edge (130, 230) with a connecting means (141, 541, 1041) of the compatible first long edge (140, 240), a contact-free space (360, 660, 1052) is formed between a proximal groove wall (134b, 534b, 834b) of the horizontal locking groove (134, 534, 834) of the connecting means (131, 531, 831) and the distal end surface (145b, 545b, 1045b) of the upward-facing latching hook (145, 545, 1045) of the connecting means (141, 541, 1041).

8. Wall or floor panel (100, 200) according to claim 7, wherein the contact-free space (260, 660, 1051) extends at least partially along the apical hook arm surface (133b, 533b, 833b).

9. Wall or floor panel (100, 200) according to any of the preceding claims, wherein the locking shoulder (125, 725) of the connecting means (121, 721) at the short edges (110, 120, 210, 220) is inclined in the direction of the distal tongue surface (122a, 722).

10. Wall or floor panel (100, 200) according to any of the preceding claims, wherein the connecting means (131, 531, 831) of the second long edges (130, 230) are lockable with the connecting means (141, 541, 1041) of the first long edges (140, 240) by means of a pivoting movement.

11. Wall or floor panel (100, 200) according to any of the preceding claims, wherein the connecting means (121, 721) of the short edges (110, 120, 210, 220) are lockable with the connecting means (131, 141, 531, 541, 831, 1041) of the first and second long edges (130, 140, 230, 240) by means of an essentially vertical joining movement.

12. Wall or floor panel (100, 200) according to any of the preceding claims, wherein between the proximal groove wall (834b) of the horizontal locking groove (834) of the connecting means (831) and the distal end surface (1045b) of the upward-facing latching hook (1045) of the connecting means (1041), in the connected state of the connecting means (831, 1041), two independent contact-free spaces 1051 and 1052 are formed, which are interrupted by a contact point between the proximal groove wall (834a) and the locking projection (1045d).

13. Wall or floor panel (100, 200) according to claim 12, wherein a contact exists between the groove ceiling (834a) and the head surface (1045a) in the connected state of the connecting elements (831, 1041).

14. Wall or floor panel (100, 200) according to any of the preceding claims, wherein a contact-free space (1054) is formed between the apical hook arm surface (133b, 533b, 833b) and the basal tongue surface (142a, 542a, 1042a) in the connected state of the connecting elements (131, 531, 831, 141, 541, 1041), which contact-free space preferably closes under the action of a horizontal load.

15. Wall or floor panel (100, 200) according to any of the preceding claims, wherein in the connected state of the connecting elements (831, 1041), in the region of the transitions between the distal groove surface (144a, 544a, 1044a) and the basal tongue surface (142a, 542a, 1042a) on the one hand, and the proximal hook surface (133a, 533a, 833a) and the apical hook arm surface (133b, 533b, 833b) on the other hand, a contact-free space (1055) is formed, while a contact is formed between the proximal hook surface (133a, 533a, 833a) and the distal groove surface (144a, 544a, 1044a).

16. Wall or floor panel (100, 200) according to any of the preceding claims, wherein the difference between the angle of the basal projection surface (132a, 532a, 832a) to the vertical and the angle of the proximal hook surface (133a, 533a, 833a) to the vertical lies in a range between ≥10° and ≤60°, preferably ≥15° and ≤50°, in particular ≥20° and ≤30°.

## Revendications

1. Panneau mural ou de plancher (100, 200), présentant respectivement deux premiers longs bords (140, 240) et deuxièmes longs bords (130, 230) opposés, ainsi que deux courts bords opposés (110, 120, 210, 220), dans lequel le panneau présente, sur chaque premier et deuxième long bord (130, 140, 230, 240) et sur chaque court bord (110, 120, 210, 220), au moins un moyen de liaison (111, 121, 131, 141, 531, 541, 721, 831, 1041), qui permet de relier le panneau (100, 200) à un autre panneau (100, 200) entre eux au niveau des premiers et deuxièmes longs bords (130, 140, 230, 240), ainsi qu'au niveau des premiers et deuxièmes longs bords (130, 140, 230, 240) et des courts bords (110, 120, 210, 220), dans lequel le moyen de liaison (141, 541, 1041) sur l'un des premiers longs bords (140, 240) comprend une languette (142, 542, 1042) et au moins une rainure de verrouillage dirigée vers le bas (144, 544, 1044) et une rainure de verrouillage dirigée vers le haut (143, 543, 1043), ainsi qu'un crochet d'encliquetage dirigé vers le haut (145, 545, 1045) ; dans lequel le moyen de liaison (131, 531, 831) sur le deuxième long bord (130, 230) présente un crochet d'encliquetage (133, 533, 833), une rainure de verrouillage (134, 534, 834) s'étendant essentiellement horizontalement, et dans lequel, sur les courts bords (110, 120, 210, 220), le moyen de liaison (121, 721) comprend une languette (122, 722) et au moins une première rainure de verrouillage dirigée vers le bas (124, 724) et une deuxième rainure de verrouillage dirigée vers le bas (123, 723), ainsi qu'un épaulement d'encliquetage (125, 725) ; dans lequel pour relier le moyen de liaison (141, 541, 1041) sur l'un des premiers longs bords (140, 240) au moyen de liaison (131, 531, 831) sur l'un des deuxièmes longs bords (130, 230), la rainure de verrouillage dirigée vers le bas (144, 544, 1044) et le crochet d'encliquetage (133, 533, 833) sont conçus de telle sorte que le crochet d'encliquetage (133, 533, 833), à l'état relié des moyens de liaison (131, 531, 831, 141, 541, 1041), s'engage dans la rainure de verrouillage (144, 544, 1044) par contact ajusté entre une surface de rainure distale (144a, 544a, 1044a) et une surface de crochet proximale (133a, 533a, 833a), et le crochet d'encliquetage dirigé vers le haut (145, 545, 1045) de l'élément de verrouillage (141, 541, 1041) prend appui, par l'intermédiaire d'une surface de tête (145a, 545a, 1045a), contre un plafond de rainure (134a, 534a, 834a) de la rainure (134, 534, 834) s'étendant essentiellement horizontalement de l'élément de verrouillage (131, 531, 831) ; et dans lequel, pour relier le moyen de liaison (131, 531, 831) sur l'un des deuxièmes longs bords (130, 230) au moyen de liaison (121, 721) sur les courts bords (110, 120, 210, 220), la languette (122, 722) de l'élément de liaison (121, 721) est conçue de telle sorte qu'à l'état relié des moyens de liaison (121, 721, 131, 531, 831), la surface apicale de languette (126, 726) de la languette (122, 722) est de préférence en contact ajusté avec une surface de saillie basale (132a, 532a, 832a) d'une saillie proximale (132, 532, 832) de l'élément de liaison (131, 531, 831), et une surface de paroi de rainure (128, 728) de la rainure de verrouillage dirigée vers le bas (123, 723) est de préférence en contact ajusté avec la surface de crochet proximale (133a, 533a, 833a) du crochet d'encliquetage (133, 533a, 833a) de l'élément de liaison (131, 531, 831), et une surface de pied (129, 729) d'un pied de languette (127, 727) de l'élément de liaison (121, 721) est en contact ajusté avec une surface apicale de bras de crochet (133b, 533b, 833b) du crochet d'encliquetage (133, 533, 833), **caractérisé en ce que**, pour relier le moyen de liaison (141, 541, 1041) sur l'un des premiers longs bords (140, 240) au moyen de liaison (121, 721) sur les courts bords (110, 120, 210, 220), une languette (122, 722) de l'élément de liaison (121, 721) est conçue de telle sorte qu'à l'état relié des moyens de liaison (121, 721, 141, 541, 1041), la languette (122, 722) s'engage dans la rainure de verrouillage dirigée vers le haut (143, 543, 1043) par contact ajusté entre la paroi de rainure proximale (143a, 543a, 1043a) et la surface de languette distale (122a, 722a), ainsi que de préférence par contact ajusté entre une surface de crochet proximale (145c, 545c, 1045c) et une surface de languette proximale (122b, 722b), ainsi que de préférence par contact ajusté entre une surface de saillie basale (146a, 546a, 1046a) d'une saillie (146, 546, 1046) de l'élément de liaison (141, 541, 1041) et une surface apicale de languette (126, 726) de la languette (122, 722) de l'élément de liaison (121, 721).

2. Panneau mural ou de plancher (100, 200) selon la revendication 1, dans lequel, à l'état relié du moyen de liaison (121, 721) d'un court bord (110, 120, 210, 220) avec un moyen de liaison (141, 541, 1041) du premier long bord (140, 240), un espace sans contact (310, 610, 1055) est formé entre la surface frontale distale (145a, 544a, 1044a) du crochet d'encliquetage dirigé vers le haut (145, 545, 1045) et la surface de paroi proximale (124a, 724a) de l'élément de liaison (121, 721).

3. Panneau mural ou de plancher (100, 200) selon l'une des revendications précédentes, dans lequel, à l'état relié du moyen de liaison (121) d'un court bord (110, 120, 210, 220) avec un moyen de liaison (141, 541, 1041) du premier long bord (140, 240), une chambre de rainure (330, 630, 1053) est formée entre la surface en contre-dépouille (132c, 532c, 832c) et la paroi de rainure proximale (143a, 543a, 1043a) de la rainure de verrouillage dirigée vers le haut (143, 543, 1043).

4. Panneau mural ou de plancher (100, 200) selon l'une des revendications précédentes, dans lequel, à l'état relié du moyen de liaison (121, 721) d'un court bord (110, 120, 210, 220) avec un moyen de liaison (131, 531, 831) du deuxième long bord (130, 230), un espace sans contact (320, 620, 921) est formé entre le plafond de rainure (123a, 523a, 723a) de la rainure dirigée vers le bas (123, 523, 723) de l'élément de liaison (121, 521, 721) et une surface apicale de crochet (133c, 533c, 833c) du crochet d'encliquetage (133, 533, 833).

5. Panneau mural ou de plancher (100, 200) selon l'une des revendications précédentes, dans lequel, à l'état relié du moyen de liaison (131, 531, 831) du deuxième long bord (130, 230) avec un moyen de liaison (141, 541, 1041) du premier long bord (140, 240), un espace sans contact (340, 640, 920) est formé entre une paroi de rainure proximale (144b, 544b, 1044b) de la rainure de verrouillage (144, 544, 1044) et la surface frontale distale (131a, 531a, 831a) du moyen de liaison (131, 531, 831).

6. Panneau mural ou de plancher (100, 200) selon l'une des revendications précédentes, dans lequel, à l'état relié du moyen de liaison (131, 531, 831) du deuxième long bord (130, 230) avec un moyen de liaison (141, 541, 1041) du premier long bord (140, 240), un espace sans contact (350, 650, 921a) est formé entre un plafond de rainure (144c, 544c, 1044c) de la rainure de verrouillage (144, 544, 1044) et une surface apicale de crochet (133c, 533c, 833c) du crochet d'encliquetage (133, 533, 833) du moyen de liaison (131, 531, 831).

7. Panneau mural ou de plancher (100, 200) selon la revendication 6, dans lequel, à l'état relié du moyen de liaison (131, 531, 831) du deuxième long bord (130, 230) avec un moyen de liaison (141, 541, 1041) du premier long bord compatible (140, 240), un espace sans contact (360, 660, 1052) est formé entre une paroi de rainure proximale (134b, 534b, 834b) de la rainure de verrouillage horizontale (134, 534, 834) du moyen de liaison (131, 531, 831) et la surface frontale distale (145b, 545b, 1045b) du crochet d'encliquetage dirigé vers le haut (145, 545, 1045) du moyen de liaison (141, 541, 1041).

8. Panneau mural ou de plancher (100, 200) selon la revendication 7, dans lequel l'espace sans contact (260, 660, 1051) s'étend au moins partiellement le long de la surface apicale de bras de crochet (133b, 533b, 833b).

9. Panneau mural ou de plancher (100, 200) selon l'une des revendications précédentes, dans lequel l'épaulement d'encliquetage (125, 725) du moyen de liaison (121, 721) sur les courts bords (110, 120, 210, 220) est incliné en direction de la surface de languette distale (122a, 722a).

10. Panneau mural ou de plancher (100, 200) selon l'une des revendications précédentes, dans lequel les moyens de liaison (131, 531, 831) des deuxièmes longs bords (130, 230) peuvent être verrouillés avec les moyens de liaison (141, 541, 1041) des premiers longs bords (140, 240) au moyen d'un mouvement de pivotement.

11. Panneau mural ou de plancher (100, 200) selon l'une des revendications précédentes, dans lequel les moyens de liaison (121, 721) des courts bords (110, 120, 210, 220) peuvent être verrouillés avec les moyens de liaison (131, 141, 531, 541, 831, 1041) des premiers et deuxièmes longs bords (130, 140, 230, 240) au moyen d'un mouvement d'assemblage s'effectuant essentiellement verticalement.

12. Panneau mural ou de plancher (100, 200) selon l'une des revendications précédentes, dans lequel, entre la paroi de rainure proximale (834b) de la rainure de verrouillage horizontale (834) du moyen de liaison (831) et la surface frontale distale (1045b) du crochet d'encliquetage dirigé vers le haut (1045) du moyen de liaison (1041), à l'état relié des moyens de liaison (831, 1041), deux espaces sans contact indépendants 1051 et 1052 sont formés, lesquels sont interrompus par un point de contact entre la paroi de rainure proximale (834a) et la saillie d'encliquetage (1045d).

13. Panneau mural ou de plancher (100, 200) selon la revendication 12, dans lequel un contact est établi, à l'état relié des éléments de liaison (831, 1041), entre le plafond de rainure (834a) et la surface de tête (1045a).

14. Panneau mural ou de plancher (100, 200) selon l'une des revendications précédentes, dans lequel un espace sans contact (1054) est formé, à l'état relié des éléments de liaison (131, 531, 831, 141, 541, 1041), entre la surface apicale de bras de crochet (133b, 533b, 833b) et la surface de languette basale (142a, 542a, 1042a), lequel se ferme de préférence sous l'effet d'une charge horizontale.

15. Panneau mural ou de plancher (100, 200) selon l'une des revendications précédentes, dans lequel, à l'état relié des moyens de liaison (831, 1041), un espace sans contact (1055) est formé dans la zone des transitions entre la surface de rainure distale (144a, 544a, 1044a) et la surface de languette basale (142a, 542a, 1042a), d'une part, et entre la surface de crochet proximale (133a, 533a, 833a) et la surface apicale de bras de crochet (133b, 533b, 833b), d'autre part, tandis qu'un contact est formé entre la surface de crochet proximale (133a, 533a, 833a) et la surface de rainure distale (144a, 544a, 1044a).

16. Panneau mural ou de plancher (100, 200) selon l'une des revendications précédentes, dans lequel la différence entre l'angle de la surface de saillie basale (132a, 532a, 832a) par rapport à la verticale et l'angle de la surface de crochet proximale (133a, 533a, 833a) par rapport à la verticale est dans une plage comprise entre ≥ 10° et ≤ 60°, de préférence ≥ 15° et ≤ 50°, notamment de ≥ 20° et ≤ 30°.
